# EUROPÄISCHE PATENTSCHRIFT

(11) **EP 1 046 502 B1**
(45) Veröffentlichungstag und Bekanntmachung des Hinweises auf die Patenterteilung: **30.05.2007**
(21) Anmeldenummer: 00107565.4
(22) Anmeldetag: 07.04.2000
(51) Int. Cl.: B41F 27/00

(54) **Einrichtung zur Kontrolle der registerechten Anlage von Druckplatten**
Device for controlling the registered positioning of printing plates
Dispositif de contrôle du positionnement repéré des plaques d'impression

(30) Priorität: 22.04.1999 DE 29907120 U
(43) Veröffentlichungstag der Anmeldung: 25.10.2000
(73) Patentinhaber: MAN Roland Druckmaschinen AG, 63075 Offenbach (DE)
(72) Erfinder: Biernot, Peter, 63071 Offenbach (DE); Lindner, Bernd, 63150 Heusenstamm (DE); Schild, Helmut, 61449 Steinbach/Ts. (DE); Kleinschmitt, Thomas, 63110 Rodgau (DE)
(74) Vertreter: Stahl, Dietmar

(56) Entgegenhaltungen:
- EP-B- 0 551 976

## Beschreibung

Die Erfindung betrifft eine Einrichtung zur Kontrolle der registergerechten Anlage von Druckplatten auf den Plattenzylinder von Druckmaschinen, insbesondere Bogenoffsetdruckmaschinen, gemäß dem Oberbegriff von Anspruch 1.

### [Stand der Technik]

Bei Bogenoffsetdruckmaschinen werden die einzelnen Druckplatten zunächst mit der dem Druckanfang zugeordneten Kante an einer Befestigungseinrichtung befestigt und sodann um den Außenumfang des Plattenzylinders aufgezogen. Daraufhin erfolgt das Befestigen der dem Duckende zugeordneten Kante. Damit die einzelnen Druckplatten zueinander im Register stehen, werden an der vorauslaufenden Kante (Druckanfang) Ausstanzungen angebracht, welche mit am Plattenzylinder bzw. der Befestigungseinrichtung angebrachten Anschlägen in Form von Registerstiften zusammenwirken. Das Befestigen der Druckanfang- Kante der Druckplatte erfolgt nur dann, wenn die Druckplatte mit ihren Ausstanzungen an den Registerstiften anliegt.

Um das Wechseln von Druckplatten zu automatisieren ist es bekannt, die registergerechte Lage der Druckplatte auf dem Plattenzylinder sensorisch zu erfassen und die entsprechende Befestigungsvorrichtung für die Druckanfang-Kante der Druckplatte nur dann zu betätigen, wenn die Druckplatte registergerecht liegt. Der artige Einrichtungen sind insbesondere aus der EP 0551976 B1 bzw. EP 0581212 B1 bekannt. Bei diesen Einrichtungen sind die Registerstifte bzw. Teile der Registerstifte elektrisch insolierend gegenüber dem Plattenzylinder sowie der Befestigungsvorrichtung für die Druckanfang-Kante der Platte angeordnet, so daß durch die an den Registerstiften anliegende Druckplatte (Ausstanzungen) ein Stromkreis geschlossen wird. Nachteilig ist hierbei jedoch, daß Verunreinigungen, beispielsweise in Form von Farbresten im Bereich der Registerstifte und/oder den Ausstanzungen, den Stromfluß unterbinden können, so daß eine registergerechte Lage der Druckplatte nicht erfaßbar ist. Auch Beschädigungen der Druckplatte im Bereich der Ausstanzungen können einen Stromfluß und somit die Feststellung der registergerechten Lage der Druckplatte an den Anschlägen (Registerpins) verhindern.

Die vorstehend beschriebenen bekannten Einrichtungen zur Feststellungen der registergerechten Lage einer Druckplatte auf dem Plattenzylinder von Druckmaschinen finden vorzugsweise bei halb- bzw. vollautomatischen Druckplattenwechslern Verwendung. In Abhängigkeit eines bei registergerechter Lage der Druckplatte generierten Signals wird die Befestigungsvorrichtung für die Druckanfang- Kante der Druckplatte geschlossen, woraufhin das Aufziehen der Druckplatte auf den Außenumfang des Plattenzylinders erfolgen kann. Derartige Einrichtungen zur Feststellung der registergerechten Lage sind aber auch bei manuellen Plattenwechsel, d.h. ein Bedienperson führt die Druckplatte in die Befestigungsvorrichtung für den Druckanfang der Platte ein, hilfreich und sinnvoll. Auch hier erfolgt das Schließen der Befestigungsvorrichtung für die Druckplattenvorderkante nur dann, wenn die registergerechte Lage festgestellt wurde. Dies kann beispielsweise durch die Bedienperson manuell gesteuert erfolgen, nachdem die registergerechte Lage durch eine Anzeige signalisiert wurde. Auch das automatische Schließen (Klemmen) der Befestigungsvorrichtung für den Druckanfang der Druckplatte ist möglich, wenn dem Plattenzylinder eine entsprechende Betätigungseinrichtung für die Befestigungsvorrichtung zugeordnet ist.

Nachteilig bei den bekannten Registerkontrolleinrichtungen, bei denen die registergerechte Anlage der Druckplatte durch Schließen eines Stromkreises festgestellt wird, ist, daß diese Einrichtungen nicht bei elektrischen nichtleitenden Platten verwendbar sind. Dies sind insbesondere Druckplatten aus Kunststoffolien.

### [Aufgabe der Erfindung]

Aufgabe der vorliegenden Erfindung ist es daher eine Einrichtung zur Kontrolle der registergerechten Lage von Druckplatten auf dem Plattenzylinder von Druckmaschinen gemäß dem Oberbegriff von Anspruch 1 derartig weiterzubilden, so daß eine einfache und kostengünstige Feststellung der registergerechten Lage möglich ist.

Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, daß dem Plattenzylinder ein Signalgeber zugeordnet ist, durch welchen ein Signal generierbar ist, wenn die Lage der Druckplattenvorderkante, bezogen auf die Zuführrichtung, einen bestimmten Bereich einnimmt bzw. überschreitet. Der erfindungsgemäße Signalgeber wirkt mit der Druckplattenvorderkante außerhalb der den Anschlägen des Plattenzylinders zugeordneten Ausstanzungen zusammen. Weist der Plattenzylinder zwei axial voneinander beabstandete Registerstifte auf, so kann gemäß einer Ausführungsform der Erfindung ein mittig zwischen diesen Registerstiften anzuordnender Signalgeber vorgesehen sein. Dieser Signalgeber ist vorzugsweise derartig angeordnet, das dieser bereits ein Signal abgibt, wenn die Kante der Druckplatte im Bereich der Anschläge (Ausstanzungen) noch einen vorgegebenen Abstand zu den Ausstanzungen aufweist. Eine die registergerechte Lage der Druckplatte signalisierende Anzeige bzw. das automatische Schließen der Befestigungsvorrichtung für die Druckplattenvorderkante erfolgt genau dann, wenn das durch den Signalgeber generierte Signal mindestens eine vorgegebene Zeitspanne unverändert anlegt.

Die vorliegende Erfindung macht sich dabei die Erkenntnis zur Nutze, daß eine Druckplatte, welche mit ihren Ausstanzungen bereits im Bereich der Anschläge liegt, bei weiterhin aufgebrachter Vortriebskraft mit Sicherheit ganz an die Anschläge (Registerpins) gebracht werden wird. Beim manuellen Wechseln von Druckplatten, d.h. die Druckplatte wird von einem Bediener dem Plattenzylinder zugeführt, muß die Bedienperson die Druckplatte eine vorgegebene Zeitspanne in die geöffnete Befestigungsvorrichtung des Plattenzylinders drücken. Wird die Druckplatte mit vorgegebener Mindesttiefe in die Befestigungsvorrichtung eingeführt, so wird durch den erfindungsgemäßen Signalgeber ein Signal generiert. Schiebt die Bedienperson die Druckplatte weiterhin in die Befestigungsvorrichtung hinein, so ist beim störungsfreien Ablauf davon auszugehen, daß, wenn die Druckplatte die durch den Signalgeber feststellbare Mindesttiefe erst mal überschritten hat, die Druckplatte mit ihren Ausstanzungen auch ganz an die Anschläge (Registerpins) angelegt wird. Die durch den Signalgeber festzustellende Mindesttiefe der Vorderkante der Druckplatte in der Befestigungsvorrichtung (Meßbereich Signalgeber) wird durch Versuche bestimmt.

Hält die das manuelle Wechseln der Druckplatte ausführende Bedienperson die Druckplatte nicht über die vorgegebene Zeitspanne in Anlage an die Registerstifte bzw. mit Druck in die geöffnete Befestigungsvorrichtung (Klemmschiene), so wird dies an einer entsprechenden Anzeigevorrichtung dargestellt und die Bedienperson dazu aufgefordert, den Zuführvorgang zu wiederholen. Die gleiche Vorgehensweise ist bei einem automatischen Druckplattenwechsler vorgesehen, bei dem das Zuführen der Druckplatte durch Transportmittel, beispielsweise in Form von Transportrollen, bewirkt wird. Auch die Transportmittel fördern die Druckplatte mit einer bestimmten Kraft in Richtung geöffnete Befestigungsvorrichtung (Klemmschiene), so daß, wenn die Druckplattenvorderkante erst mal die durch den Signalgeber (Meßbereich) definierte Mindesttiefe innerhalb der Klemmschiene erreicht hat, davon auszugehen ist, daß die Druckplatte auch mit den Ausstanzungen an den Anschlägen in Kontakt gebracht wird. Auch hierbei darf die Mindesttiefe bzw. das durch den Signalgeber generierte Signal "Druckplatte vorhanden" sich innerhalb der vorgegebenen Zeitspanne nicht mehr ändern. Ändert sich das durch den Signalgeber genenierbare Signal hinsichtlich der Plattenlage, so ist dies ein Indiz für eine Störung im Druckplattenzuführvorgang. Hierbei vorgesehen sein, durch die Transportmittel die Druckplatte wieder aus dem Erfassungsbereich der Befestigungsvorrichtung heraus zu fördern und den Zuführvorgang zu wiederholen.

Der erfindungsgemäße Signalgeber kann als ein mechanischer Taster, als ein optischer oder induktiver Sensor oder als ein nach dem Lichtschrankenprinzip arbeitende Sensorik aufgebaut sein. Wesentlich ist hierbei, daß durch den Signalgeber genau dann ein Signal generierbar ist, wenn die Vorderkante der Druckplatte eine vorgegebene Mindeststrecke in der geöffneten Befestigungsvorrichtung für die Druckplattenvorderkante eingenommen hat. Der erfindungsgemäße Signalgeber kann direkt am Plattenzylinder bzw. innerhalb der Befestigungsvorrichtung für die Druckplattenvorderkante angebracht sein. Auch ist es möglich, den Signalgeber außerhalb des Plattenzylinders anzuordnen und lediglich beim Zuführen einer neuen Druckplatte dem Plattenzylinder zuzuordnen (anstellen). Der Signalgeber kann bei dieser Ausführungsform der Erfindung an einer gestellfesten Achse vor dem Plattenzylinder aufgehängt sein und bei der entsprechenden Stellung des Plattenzylinders, in welcher die Druckplatte in den Plattenzylinder zugeführt wird, an den Plattenzylinder bzw. die Befestigungsvorrichtung des Plattenzylinders angestellt werden. Hierbei erfolgt bevorzugt eine Ausrichtung des Signalgebers (Sensors) durch Zentriermittel. Dadurch ist gewährleistet, daß der Signalgeber nach dem Anstellen an den Plattenzylinder eine definierte Position bezüglich Plattenzylinder/Befestigungsvorrichtung einnimmt und so die Lagebestimmung (Bestimmung der Mindesteinführtiefe der Druckplattenvorderkante) exakt bezüglich Plattenzylinder erfolgt.

Ist der Signalgeber innerhalb des Plattenzylinders angeordnet, so werden dessen Signale durch einen am Plattenzylinder angebrachten Drehübertrager bzw. über geeignete Mittel zur Übertragung der Signale aus dem Zylinder geleitet. Die die Signale des Signalgebers verarbeitende Auswerteschaltung ist bevorzugt außerhalb des Plattenzylinders angeordnet und direkt mit der den Druckplattenwechselvorgang auslösenden Steuerung (Maschinensteurung) verbunden. Durch die Auswerterschaltung erfolgt auch die Auswertung des Signales hinsichtlich der Zeit, d.h. ob die Druckplattenvorderkante die vorgegebene Zeitspanne die durch die Position des Signalgebers definierte Mindesttiefe innerhalb der Befestigungsvorrichtung einnimmt. Wenn das Signal des Signalgebers sich innerhalb der vorgegebenen Zeitspanne nicht ändert, die Druckplattenvorderkante innerhalb dieser Zeitspanne also stets die vorgesehene Mindesttiefe aufweist, so kann ein entsprechendes Signal zur Darstellung der registergerechten Anlage an einer Anzeigevorrichtung generiert werden und/oder es wird ein Signal zum automatischen Schließen der Befestigungsvorrichtung erzeugt und an die Maschinensteuerung abgegeben.

### [Beispiele]

Des weiteren erfolgt die Erläuterung eines Aufführungsbeispiels der Erfindung an Hand der Zeichnungen. Es zeigt:
- Fig. 1: die Wirkungsweise des erfindungsgemäßen Signalgebers,
- Fig. 2 und 3: das Zusammenwirken der Druckplatte mit den Registerstiften sowie dem Signalgeber, und
- Fig. 4 und 5: mögliche Anordnungen des Signalgebers bezüglich der Befestigungsvorrichtung.

Figur 1 zeigt eine Druckplatte 1, welche an der dem Druckanfang zugeordneten Kante zwei U-förmige Ausstanzungen 6, 7 aufweist. Diese Ausstanzungen 6, 7 wirken in an sich bekannter Weise mit als Registerstiften ausgebildeten Anschlägen 4, 5 eines in Figur 1 von oben dargestellten Plattenzylinders 2 zusammen. Dargestellt ist in Figur 1 ebenfalls die die Vorderkante der Druckplatte 1 aufnehmende Befestigungsvorrichtung 3, welche beispielsweise als Klemmvorrichtung ausgebildet ist. Bei diesem Ausführungsbeispiel sind die Anschläge 4, 5 direkt in der Befestigungsvorrichtung 3 (Klemmschiene) angeordnet.

Dem Plattenzylinder 2 und der Befestigungsvorrichtung 3 ist ein Signalgeber 8 zugeordnet, der gemäß dem hier erläuterten Ausführungsbeispiel als ein nach dem Triangulationsprinzip wirkender Abstandssensor ausgebildet ist. Durch den Signalgeber 8 ist somit feststellbar, ob sich ein Objekt (Vorderkante der Druckplatte 1) im Positionsbereich 9 (Meß- bzw. Tastbereich) innerhalb der Befestigungsvorrichtung 3 befindet.

Befindet sich die Druckplatte 1 mit ihrer Vorderkante in der Befestigungsvorrichtung 3, so wird durch den Signalgeber 8 genau dann ein Signal an die nachgeschaltete Auswertereinheit 10 abgegeben, wenn die Vorderkante der Druckplatte 1 den Positionsbereich 9 des Signalgebers 8 erreicht hat. Wurde die Druckplatte 1 mit der Vorderkante nicht tief genug in die Befestigungsvorrichtung 3 eingeführt, so ist die Kante der Druckplatte 1 durch den Signalgeber 8 (Positionsbereich 9) nicht erfaßbar.

Figur 2 erläutert die Mindesttiefe der in die Befestigungsvorrichtung 3 einzuführenden Druckplatte 1 (deren Vorderkante). Die Tastweite des Signalgebers 8 (Positionsbereich 9) ist in der Befestigungsvorrichtung 3 in Verbindung mit den Anschlägen 4, 5 derartig gewählt, so daß die Druckplatte 1 im Bereich der Ausstanzungen 6, 7 noch einen Abstand a, b zu den Anschlägen 4, 5 aufweisen kann, wenn die Vorderkante der Druckplatte 1 im Positionsbereich 9 des Signalgebers 8 liegt. Mit anderen Worten bedeutet dies, daß der Signalgeber 8 bei der in Figur 2 dargestellten Lage der Platte bereits ein Signal "Druckplatte vorhanden" abgibt. Die Druckplatte 1 ist somit weit genug in die Befestigungsvorrichtung 3 (Mindesttiefe) eingeführt.

Weisen die beiden U-förmigen Ausstanzungen 6, 7 die gleiche Tiefe auf und ist die Vorderkante der Druckplatte 1 parallel zur Achse des Plattenzylinders 2 ausgerichtet, so sind die Abstände a, b gleich. Diese Abstände a, b werden durch Versuche bestimmt und richten sich nach Größe und Form der U-förmigen Ausstanzungen 6, 7 sowie Größe und Form der Anschläge 4, 5.

Wird durch das manuelle bzw. automatische Zuführen (Transportsystem) die Druckplatte 1 mit einer vorgegebenen Kraft in Richtung Anschläge 4, 5 (in die Befestigungsvorrichtung 3) gefördert, so liegen letztlich die Konturen der Ausstanzungen 6, 7 an den Anschlägen 4, 5 an. In Figur 3 ist dargestellt, daß nun der Positionsbereich 9 des Signalgebers 8 jenseits der vorderen Kante der Druckplatte 1 liegt, d.h. durch den Signalgeber 8 wird weiterhin das Signal " Druckplatte vorhanden" abgegeben.

Durch eine dem Signalgeber 8 nachgeordnete Auswertereinheit 10 wird das Erfassungssignal dahingehend ausgewertet, daß, wenn der Signalgeber 8 das Vorhandensein der Druckplatte 1 bzw. der Vorderkante der Druckplatte 1 feststellt, dieses Signal mindestens eine vorgegebene Zeitspanne anliegen muß. Nur in diesem Fall wird bspw. an eine nicht dargestellte und der Auswertereinheit 10 nachgeordnete Anzeigeeinrichtung das Signal "Druckplatte liegt registergerecht an" abgegeben. Sind der Befestigungsvorrichtung 3 Stellglieder zum automatischen Schließen der Befestigungsvorrichtung 3 zugeordnet, so kann das Signal "Befestigungsvorrichtung schließen" generiert werden.

Zuvorstehend wurde an Hand der Figuren 1-3 die Mindesttiefe definiert, mit der die Druckplatte 1 (deren Vorderkante) in die geöffnete Befestigungsvorrichtung 3 einzuführen ist. Der Signalgeber 8 generiert nur dann ein Signal "Druckplatte vorhanden", wenn die Druckplatte 1 mit deren Vorderkante weiter als der Positionsbereich 9 des Signalgebers 8 innerhalb der Befestigungsvorrichtung 3 liegt. Durch die dem Signalgeber 8 nachgeschaltete Auswertereinheit 10 wird nun geprüft, ob das Signal "Druckplatte vorhanden" innerhalb eines vorgegebenen Zeitintervalls pernament anliegt oder nicht. Liegt das Signal "Druckplatte vorhanden" innerhalb dieses Zeitintervalls pernament an, so ist davon auszugehen, daß die Druckplatte 1 von der in Figur 2 dargestellten Position in die in Figur 3 wiedergegebene Position verschoben wurde, d.h. mit den Ausstanzungen 6, 7 an den Anschlägen 4, 5 anliegt. Da eine Druckplatte 1 bei den üblichen Bogenoffsetdruckmaschinen in der Regel "von oben" in den Erfassungsbereich der Befestigungsvorrichtung 3 eingeführt wird, drückt zumindest das Eingewicht der Druckplatte 1 diese in Richtung Befestigungsvorrichtung 3. Bei nicht zu großen und dieser Gewichtskraft bzw. zusätzlichen Förderkräften entgegenstehenden Reibungskräften ist daher davon auszugehen, daß innerhalb der Mindestzeitspanne, in der das Signal "Druckplatte vorhanden" vorliegen muß, die Druckplatte ganz an die Anschläge 4, 5 angelegt wird.

Die Figuren 4 und 5 zeigen zwei mögliche Anordnungen des Signalgebers 8 bezüglich der Befestigungsvorrichtung 3. Ohne Beschränkung der Allgemeinheit der Erfindung ist gemäß den Ausführungsbeispielen der Figuren 4 und 5 die Befestigungsvorrichtung 3 als eine einen spaltförmigen Erfassungsbereich 11 aufweisende Klemmschiene ausgebildet. Die Druckplatte 1 (Druckanfang) wird in diesen Erfassungsbereich 11 eingeführt und sodann geklemmt. Derartige Befestigungsvorrichtungen sind an sich bekannt und bedürfen an dieser Stelle keiner weiteren Erläuterung.

Bei der Ausführungsform gemäß Figur 4 ist der Signalgeber 8 in Föderrichtung (Zuführrichtung) der Druckplatte 1, also in Verlängerung des spaltförmigen Erfassungsbereiches 11 angeordnet. Dazu weist die Befestigungsvorrichtung 3 (Klemmschiene) in Verlängerung des Erfassungsbereiches 11 eine Ausnehmung 12 auf, durch welche der beispielsweise nach dem Triangulationsprinzip arbeitende Signalgeber 8 die Vorderkante der Druckplatte 1 im Erfassungsbereich 11 tastet (Positionsbereich 9).

Beim Ausführungsbeispiel gemäß Figur 5 tastet der Signalgeber 8 die Vorderkante der im Erfassungsbereich 11 befindlichen Druckplatte 1 senkrecht zu deren Zuführrichtung. Die den Meßstrahl des Signalgebers 8 freigegebene Ausnehmung 12 ist in der Befestigungsvorrichtung 3 (Klemmschiene) entsprechend senkrecht zum spaltförmigen Erfassungsbereich 11 angeordnet. Bei diesem Ausführungsbeispiel kann der Signalgeber 8 fest an der Befestigungsvorrichtung 3 bzw. den nicht dargestellten Plattenzylinder 1 angeordnet sein. Gemäß einer weiterbildenden Ausführungsform der Erfindung kann auch vorgesehen sein, daß der Signalgeber 8 bei der für das Zuführen der Druckplatte vorgesehenen Winkelstellung des Plattenzylinders an die Befestigungsvorrichtung 3 angestellt wird und durch zusätzliche, nicht dargestellte Mittel bezüglich der Befestigungsvorrichtung 3 und der Ausnehmung 12 ausgerichtet wird. Dadurch entfällt das Herausschleifen der Signale des Signalgebers 8 aus dem drehbar gelagerten Plattenzylinder 1. Die Auswertereinheit 10 (in den Figuren 4 und 5 nicht dargestellt) kann dann direkt mit dem Signalgeber 8 verbunden sein. Ist der Signalgeber 8 im drehbar gelagerten Plattenzylinder 1 angeordnet, so ist dieser über einen Drehübertrager oder geeignete drahtlose Übertragungsmedien mit der außerhalb des Plattenzylinders angeordneten stationären Auswertereinheit 10 verbunden.

### [Bezugszeichenliste]

- 1: Druckplatte
- 2: Plattenzylinder
- 3: Befestigungsvorrichtung (Klemmschiene)
- 4: Anschlag (Registerstift)
- 5: Anschlag (Registerstift)
- 6: Ausstanzung
- 7: Ausstanzung
- 8: Signalgeber
- 9: Positionsbereich (Meß- bzw. Tastbereich Signalgeber 8)
- 10: Auswertereinheit
- 11: Erfassungsbereich (Klemmspalt Befestigungsvorrichtung 3)
- 12: Ausnehmung
- a: Abstand (Ausstanzung 6 - Anschlag 4)
- b: Abstand (Ausstanzung 7 - Anschlag 5)

## Patentansprüche

1. Einrichtung zur Kontrolle der registergerechten Lage von Druckplatten auf dem Plattenzylinder von Druckmaschinen, insbesondere Bogenoffsetdruckmaschinen, mit einer Befestigungsvorrichtung für die Vorderkante der Druckplatte, wobei die Druckplatte an der Vorderkante eine U-förmige Ausstanzung aufweist, welche in Kontakt mit einem am Plattenzylinder angebrachten Anschlag bringbar ist, und einem die Lage der Druckplatte in der Befestigungsvorrichtung erfassenden Signalgeber,
**dadurch gekennzeichnet,**
**daß** durch den Signalgeber (8) die Vorderkante der Druckplatte (1) außerhalb der mit dem Anschlag (4, 5) zusammenwirkenden Ausstanzung (6, 7) erfaßbar ist, wobei dem Signalgeber (8) ein Signal entnehmbar ist, wenn die Ausstanzung (6, 7) einen vorgegebenen Mindestabstand (a, b) zum Anschlag (4, 5) aufweist.

2. Einrichtung nach Anspruch 1,
**dadurch gekennzeichnet,**
**daß** bei zwei axial voneinander beabstandeten Anschlägen (4, 5) der Signalgeber mittig zwischen den Anschlägen (4, 5) angeordnet ist.

3. Einrichtung nach Anspruch 1 oder 2,
**dadurch gekennzeichnet,**
**daß** der Signalgeber (8) an der Befestigungsvorrichtung (3) angebracht ist.

4. Einrichtung nach Anspruch 1 oder 2,
**dadurch gekennzeichnet,**
**daß** der Signalgeber (8) außerhalb des Plattenzylinder (1) angeordnet und bei der für das Zuführen der Druckplatte (1) vorgesehenen Stellung an den Plattenzylinder (1) anstellbar ist.

5. Einrichtung nach einem der vorhergehenden Ansprüche,
**dadurch gekennzeichnet,**
**daß** der Signalgeber (8) als ein das Vorhandensein der Druckplatte (1) in einem Meßbereich feststellender Abstandstaster ausgebildet ist.

6. Einrichtung nach einem der vorhergehenden Ansprüche,
**dadurch gekennzeichnet,**
**daß** der Signalgeber (8) als ein berührungslos mit der Druckplatte (1) zusammenwirkender Sensor ausgebildet ist.

7. Einrichtung nach einem der vorhergehenden Ansprüche,
**dadurch gekennzeichnet,**
**daß** durch eine dem Signalgeber (8) nachgeschaltete Auswerteeinheit (10) das Signal des Signalgebers (8) auf Änderungen innerhalb eines vorgebbaren Zeitintervalls überprüft wird.

## Claims

1. Device for controlling the in-register position of printing plates on the plate cylinder of printing presses, in particular sheet-fed offset printing presses, having a fastening apparatus for the leading edge of the printing plate, the printing plate having a U-shaped stamped-out portion on the leading edge, which U-shaped stamped-out portion can be brought into contact with a stop which is attached to the plate cylinder, and having a signal generator which senses the position of the printing plate in the fastening apparatus, **characterized in that** the leading edge of the printing plate (1) can be sensed by the signal generator (8) outside the stamped-out portion (6, 7) which interacts with the stop (4, 5), it being possible for a signal to be received from the signal generator (8) if the stamped-out portion (6, 7) is at a predefined minimum spacing (a, b) from the stop (4, 5).

2. Device according to Claim 1, **characterized in that**, in the case of two stops (4, 5) which are spaced apart axially from one another, the signal generator is arranged centrally between the stops (4, 5).

3. Device according to Claim 1 or 2, **characterized in that** the signal generator (8) is attached to the fastening apparatus (3).

4. Device according to Claim 1 or 2, **characterized in that** the signal generator (8) is arranged outside the plate cylinder (1) and can be set against the plate cylinder (1) in the position which is provided for feeding of the printing plate (1).

5. Device according to one of the preceding claims, **characterized in that** the signal generator (8) is configured as a distance sensor which determines the presence of the printing plate (1) in a measuring region.

6. Device according to one of the preceding claims, **characterized in that** the signal generator (8) is configured as a sensor which interacts with the printing plate (1) without contact.

7. Device according to one of the preceding claims, **characterized in that** the signal from the signal generator (8) is checked for changes within a predefinable time interval by an evaluation unit (10) which is connected after the signal generator (8).

## Revendications

1. Dispositif de contrôle du positionnement repéré des plaques d'impression sur le cylindre porte-plaques de machines d'impression, en particulier de machines d'impression offset à feuilles, comportant un dispositif de fixation pour le bord avant de la plaque d'impression, la plaque d'impression présentant sur le bord avant une découpe en forme de U, laquelle peut être amenée en contact avec une butée agencée sur le cylindre porte-plaques, et un émetteur de signaux déterminant la position de la plaque d'impression dans le dispositif de fixation,
**caractérisé en ce que** l'émetteur de signaux (8) permet de détecter le bord avant de la plaque d'impression (1) à l'extérieur de la découpe (6, 7) coopérant avec la butée (4, 5), un signal pouvant être émis par l'émetteur de signaux (8) lorsque la découpe (6, 7) présente une distance minimale (a, b) prédéfinie par rapport à la butée (4, 5).

2. Dispositif selon la revendication 1,
**caractérisé en ce que**, avec deux butées (4, 5) espacées axialement, l'émetteur de signaux est agencé au milieu entre les butées (4, 5).

3. Dispositif selon la revendication 1 ou 2,
**caractérisé en ce que** l'émetteur de signaux (8) est agencé sur le dispositif de fixation (3).

4. Dispositif selon la revendication 1 ou 2,
**caractérisé en ce que** l'émetteur de signaux (8) est agencé à l'extérieur du cylindre porte-plaques (2) et, dans la position prévue pour l'introduction de la plaque d'impression (1), peut être appuyé contre le cylindre porte-plaques (2).

5. Dispositif selon l'une des revendications précédentes,
**caractérisé en ce que** l'émetteur de signaux (8) est réalisé sous la forme d'un capteur de distance détectant la présence de la plaque d'impression (1) dans une zone de mesure.

6. Dispositif selon l'une des revendications précédentes,
**caractérisé en ce que** l'émetteur de signaux (8) est réalisé sous la forme d'un capteur sans contact coopérant avec la plaque d'impression (1).

7. Dispositif selon l'une des revendications précédentes,
**caractérisé en ce que**, par le biais d'une unité d'analyse (10) branchée en aval de l'émetteur de signaux (8), le signal de l'émetteur de signaux (8) est vérifié quant à ses variations dans un laps de temps pouvant être pré-défini.
